# EUROPÄISCHE PATENTSCHRIFT

(11) **EP 2 937 840 B1**
(45) Veröffentlichungstag und Bekanntmachung des Hinweises auf die Patenterteilung: **06.01.2021**
(21) Anmeldenummer: 14004033.8
(22) Anmeldetag: 28.11.2014
(51) Int. Cl.: G07C 5/06

(54) **Lenkzeitanzeige für ein Nutzfahrzeug, insbesondere für ein Fahrerhaus eines LKW**
Driving time display for a commercial vehicle, in particular for a driver's cab of a commercial vehicle
Affichage du temps de conduite pour un véhicule utilitaire, notamment pour une cabine conducteur d'un camion

(30) Priorität: 25.04.2014 DE 102014006149
(43) Veröffentlichungstag der Anmeldung: 28.10.2015
(73) Patentinhaber: MAN Truck & Bus SE, 80995 München (DE)
(72) Erfinder: Walter, Laura Ann, 80807 München (DE); Fritz, Maria, 80637 München (DE)
(74) Vertreter: Liebl, Thomas

(56) Entgegenhaltungen:
- EP-A1- 1 583 040
- EP-A1- 2 169 632
- EP-A2- 0 762 339
- EP-A2- 1 006 487
- WO-A1-00/46645
- WO-A1-2004/033290
- DE-A1- 10 244 297
- DE-A1-102008 062 168
- US-A- 6 014 081
- US-A1- 2014 069 015

## Beschreibung

Die Erfindung betrifft eine Lenkzeitanzeige in einem Nutzfahrzeug, insbesondere in einem Fahrerhaus eines LKW nach dem Oberbegriff des Anspruchs 1.

Die Lenkzeiten und Ruhezeiten bzw. Lenkzeitunterbrechungen von LKW-Fahrern sind gesetzlich vorgeschrieben und müssen von den Fahrern eigenverantwortlich kontrolliert und eingehalten werden. Diese Aufgabe ist komplex, da die Vorschriften verschiedene Möglichkeiten mit unterschiedlichen Kombinationen von Lenk- und Ruhezeiten zulassen und die jeweils verbleibenden Zeiten vom Fahrer ausgerechnet werden müssen. Für eine solche Berechnung benötigt der Fahrer zwingend jeweils eine Auskunft über den aktuellen Stand seiner Lenk- und Ruhezeiten.

Die Auskunft über den aktuellen Stand der Lenk- und Ruhezeiten entnimmt der Fahrer normalerweise einem digitalen Tachografen, der üblicherweise im Fahrerhaus vorne über dem Fahrer angebracht ist. Das Ablesen des digitalen Tachografen ist durch diese Lage erschwert und für den Fahrer unbequem. Zudem ist die Zeitdarstellung mittels digitaler Ziffern nicht intuitiv verständlich, da diese Information abstrakt ist und mental übersetzt werden muss, so dass eine spontane unmittelbare Erfassung ohne Reflexion nicht erfolgen kann.

Es wäre auch denkbar, die Lenk- und Ruhezeiten über ein Display im Armaturenbrett, zum Beispiel mit einem üblichen Kombidisplay auszugeben. Dies hätte allerdings den Nachteil einer sehr begrenzten Anzeigefläche, womit die Realisierung einer intuitiven Anzeige nur schwer zu erfüllen wäre. Außerdem werden solche Displays üblicherweise während der Pausezeiten aufgrund des relativ hohen Stromverbrauchs nicht betrieben, so dass eine Kontrolle der Lenk- und Ruhezeiten während der Pausen erschwert wird, da das zugeordnete Display jeweils aktiviert werden müsste.

Die Lenk- und Ruhezeiten sind wichtige Informationen für einen Fahrer, können diesem aber mit den vorstehend erläuterten Maßnahmen weder intuitiv verständlich noch ablenkungsarm und gegebenenfalls nicht dauerhaft präsentiert werden.

Zudem ist es aus DE 10 2005 043 624 A1 bekannt, die Lenkzeiten von einer Fahrerkarte in ein Handgerät einzulesen. Für diesen Vorgang muss jedoch die Fahrerkarte aus einem digitalen Tachografen entfernt werden. Das Handgerät bietet dann zwar eine anschauliche Übersicht der Lenkzeiten, ist aber aufwendig in der Bedienung und als vom Fahrzeug unabhängiges Handgerät für eine dauerhaft und intuitiv verständliche Fahrerinformation nur bedingt geeignet. In EP 0 762 339 A2 wird eine Lenkzeitanzeige in einem Fahrerhaus eines LKW offenbart, auf der aufeinanderfolgende Lenkzeiten und Lenkzeitunterbrechungen mit jeweils zugeordnetem, unterschiedlich visuellem Eindruck durch Zahlendarstellungen angezeigt werden.

Aufgabe der Erfindung ist es, eine Lenkzeitanzeige in einem Nutzfahrzeug, insbesondere in einem Fahrerhaus eines LKW zur Verfügung zu stellen, mit der einem Fahrer Lenkzeiten und Lenkzeitunterbrechungen intuitiv verständlich, ablenkungsarm und dauerhaft anzeigbar sind.

Diese Aufgabe wird gelöst mit den Merkmalen der unabhängigen Patentansprüche. Vorteilhafte Weiterbildungen sind Gegenstand der Unteransprüche.

Erfindungsgemäß ist vorgesehen, dass die Lenkzeitanzeige eine, vorzugsweise langgestreckte, zweit- bzw. uhrzeitbasierte Zeitstrahlleiste aufweist, welche bevorzugt in einem peripheren Sichtfeld eines Fahrers fahrerhausintegriert angeordnet ist. Dabei sind aufeinanderfolgende, gesteuert längenvariable und lagevariable Zeitstrahlabschnitte der Zeitstrahlleiste entsprechend aufeinanderfolgender Lenkzeiten und Lenkzeitunterbrechungen mit jeweils zugeordnetem, unterschiedlich visuellem Eindruck ansteuerbar. Die gesamte Länge der Zeitstrahlleiste entspricht dabei bevorzugt einer bestimmten vorgegebenen oder vorgebbaren Zeit, so dass die angezeigten Zeitstrahlabschnitte mit ihrer Länge und age in der Zeitstrahlleiste entsprechenden Zeitlängen und Zeitlagen zugeordnet sind.

Der Fahrer kann vorteilhaft durch einen kurzen Blick auf die Zeitstrahlleiste intuitiv, das heißt unmittelbar ohne Reflexion und langes Überlegen sofort eine Auskunft über den aktuellen Stand der Lenkzeiten und Lenkzeitunterbrechungen erhalten. Die Präsentation dieser Information ist damit für den Fahrer vorteilhaft ablenkungsarm, wozu auch eine bevorzugte fahrerhausintegrierte Anordnung der Zeitstrahlleiste im peripheren Sichtfeld des Fahrers beitragen kann.

Die Lenkzeitunterbrechungen können dabei jede, insbesondere jede vorgesehene, längere oder kürzere Fahrtunterbrechung umfassen. Beispielsweise können die Lenkzeitunterbrechungen kurze Fahrtpausen von etwa 45 Minuten oder aber auch eine längere Schlafpausen sein. Ebenso können die Lenkzeitunterbrechungen auch Zeiten sein, in denen der Fahrer das Nutzfahrzeug nicht fährt und anstelle dessen andere Arbeiten ausführt.

Die Zeitstrahlleiste mit der Abfolge der Zeitstrählleistenabschnitte kann dabei vom Fahrer entsprechend seiner geplanten Lenkzeiten und Lenkzeitunterbrechungen konfiguriert werden, insbesondere in Verbindung mit einer Information über die aktuelle "Position des Fahrer" innerhalb des Zeitstrahls.

Gemäß der Erfindung ist die Zeitstrahlleiste segmentiert, mit in Reihe angeordneten, vorzugsweise gleich langen, Leuchtelementen, vorzugsweise in Form eines LED-Lichtbandes ausgebildet. Dabei bilden jeweils mehrere aneinandergrenzende Leuchtelemente einen längenvariablen und agenvariabel steuerbaren Zeitstrahlabschnitt. Der Stromverbrauch für derartige Leuchtelemente, insbesondere in Form eines LED-Lichtbandes, ist nur sehr gering, so dass eine dauerhafte Anzeige auch während der Pausenzeiten und unabhängig vom Fahrbetrieb erfolgen kann.

Die verwendeten Leuchtelemente, insbesondere als LEDs, können für eine entsprechend visuelle Zuordnung zu unterschiedlichen Zuständen so steuerbar sein, dass sie in ihrer Lichtemission und/oder Farbe entsprechend variierbar sind und/oder dass sie für eine Blinkfunktion ansteuerbar sind. Beispielsweise können Fahrzeiten durch leuchtende Leuchtelemente bzw. LEDs und Pausenzeiten durch nicht leuchtende Leuchtelemente bzw. LEDs angezeigt und unterschieden werden. Andererseits können zu einem Lenkzeitende, wenn die Gefahr einer Lenkzeitüberschreitung droht, die entsprechend zugeordneten Leuchtelemente bzw. LEDs ihre Farbe in eine Warnfarbe, zum Beispiel die Warnfarbe Rot, wechseln und/oder mit einer Blinkfunktion angesteuert werden.

Für eine schnelle intuitive Erfassung von Lenkzeiten und Lenkzeitunterbrechungen soll die Zeitstrahlleiste mit einem geeigneten Maßstab vorgegeben werden. Dazu kann vorzugsweise in einer Standardeinstellung jedem Leuchtelement bzw. jeder LED eine definierte Zeit, zum Beispiel die Zeit von 15 min, zugeordnet werden, so dass die Länge von mehreren, zum Beispiel vier, aufeinanderfolgenden Leuchtelementen bzw. LEDs einer definierten Zeitspanne auf der Zeitstrahlleiste entspricht, im genannten Beispielfall genau einer Stunde auf der Zeitstrahlleiste entspricht. Die Größe eines Leuchtelements bzw. einer LED ist dabei so zu wählen, dass sie vom Fahrer gut als Einzelelement erkennbar ist. Die gesamte Länge der Zeitstrahlleiste ist bevorzugt für einen fahrerrelevanten, mehrstündigen Zeitbereich auszulegen.

Für eine schnelle, ablenkungsarme Ablesbarkeit der Lenkzeiten und Lenkzeitunterbrechungen im peripheren Sichtbereich wird vorgeschlagen, dass die Zeitstrahlleiste an einer A-Säule und/oder an einem Armaturenbrett des Fahrerhauses angeordnet ist, insbesondere dort integriert ist.

Für die Konfigurierung, die Auswertung und die Ansteuerung der Zeitstrahlleiste umfasst die gesamte Lenkzeitanzeige bevorzugt eine vom Fahrer bedienbare Eingabeeinheit, eine die eingegebenen Daten und den Fahrbetrieb korrelierende Auswerteeinheit sowie eine Steuereinheit für die Ansteuerung der Zeitstrahlelemente. Diese Einheiten können in einem elektronischen Modul integriert sein.

Es bestehen grundsätzlich mehrere Möglichkeiten, wie der Fahrer mittels einer Eingabeeinheit die Zeitstrahlleiste konfigurieren kann und/oder gegebenenfalls automatisch eine Änderung erfolgt:
Eine Möglichkeit besteht darin, dass der Zeitstrahl, der die Lenkzeiten und Lenkzeitunterbrechungen anzeigt, vom Fahrer entsprechend einer geplanten Zeiteinteilung konfigurierbar ist.

Eine weitere Möglichkeit besteht darin, dass der Zeitstrahl zoombar ist, so dass der Zeitmaßstab auf der Zeitstrahlleiste verändert wird. Insbesondere kann vorzugsweise kurz vor einem Lenkzeitende, gegebenenfalls auch automatisch gesteuert, die Auflösung vergrößerbar sein. Beispielsweise kann von einer Standardanzeige von zum Beispiel 15 min je LED auf Anzeige von eine 1 min je LED umgeschaltet werden. Die Zoomfunktion kann gegebenenfalls aber auch für Übersichten verwendet werden, wobei dann die Auflösung verkleinerbar ist und beispielsweise Wochenarbeitszeiten angezeigt werden können.

Auch der Zeitablauf bezüglich des Zeitstrahls kann gegebenenfalls unterschiedlich konfigurierbar sein. Der Zeitstrahl kann absolut vom Lenkzeitbeginn an über einer bestimmten Skala verlaufen. Andererseits kann festen Anzeigepositionen auf der Zeitstrahlleiste jeweils eine bestimmte Uhrzeit zugeordnet werden, so dass damit eine Kombination von Lenkzeitanzeige und Uhrzeitanzeige zur Verfügung steht. Wesentlich ist, dass dabei im Zeitstrahl die uhrzeitaktuelle Position des Fahrers ebenfalls gesteuert angezeigt und herausgehoben wird, was beispielsweise durch Blinken und/oder unterschiedliche Farbe und/oder durch unterschiedliche, insbesondere höhere Lichtemission erfolgen kann. Der Fahrer kann die Anzeige im Zeitstrahl als Übersicht über den Tagesverlauf konfigurieren, wobei die Lenkzeiten und Lenkzeitunterbrechungen eines Tages sowie die uhrzeitaktuelle Position innerhalb des Zeitstrahls abgebildet werden.

Alternativ kann die Anzeige auch als Ausblick für die kommenden Lenkzeiten und Lenkzeitunterbrechungen konfiguriert werden, wobei der Beginn des Zeitstrahls als Nullpunkt jeweils der uhrzeitaktuellen Position des Fahrers entspricht und der weitere Zeitstrahl den weiteren Tagesverlauf abbildet. Bei dieser Konfiguration bewegt sich somit uhrzeitgesteuert der abgebildete Tagesverlauf jeweils auf den Nullpunkt hin, wobei eine bereits vergangene Anzeige verschwindet.

Die Anzeige kann auch für einen Rückblick konfigurierbar sein, wobei insbesondere zur Information des Fahrers während einer Pausenzeit oder am Ende eines Arbeitstags die Lenkzeiten und Lenkzeitunterbrechungen des vergangenen Tages oder gegebenenfalls der vergangenen Woche auf dem Zeitstrahl anzeigbar sind.

Weiter kann die Anzeige mittels einer Auswerte- und Steuereinheit an Fahrverhältnisse und Betriebsbedingungen automatisch anpassbar sein. Es kann eine Dynamikanpassung erfolgen, indem bei aktuellen Änderungen gegenüber einem vorkonfigurierten Zeitplan der auf dem Zeitstrahl angezeigte Zeitplan den tatsächlichen Verhältnissen angepasst und aktualisiert wird. Weiter können auch Warnungen, insbesondere durch farbliche Veränderungen und/oder Blinken von Anzeigeelementen im Zeitstrahl ausgegeben werden. Vorzugsweise kann dies bei einer drohenden Überschreitung einer Lenkzeit erfolgen. Ebenso kann ein vom Fahrer einstellbarer Hinweis auf ein Lenkzeitunterbrechungsende generiert werden.

Bevorzugt kann die Lenkzeitanzeige signaltechnisch mit einem Rastplatz-Erfassungssystem verbunden sein, mittels dem, zumindest in etwa, erfasst werden kann, zu welchen Zeitpunkten das Nutzfahrzeug auf dessen Fahrtroute Rastplätze erreicht. Mittels der Lenkzeitanzeige kann dann, insbesondere durch farbliche Veränderung und/oder Blinken wenigstens eines Zeitstrahlabschnittes, angezeigt werden, zu welchen Zeiten, insbesondere zu welchen Zeitstrahlabschnitten, Rastplätze angefahren werden können und/oder an welchem Zeitstrahlabschnitt ein Rastplatz anzufahren ist. Eine derartige Anzeige ist äußerst nützlich für den Fahrer des Nutzfahrzeugs, da dieser so zuverlässig darüber informiert werden kann, welche Rastplätze er anfahren kann bzw. welchen Rastplatz er anfahren muss, um eine vorgeschriebene Lenkzeitunterbrechung einzulegen. Zudem kann der Fahrer des Nutzfahrzeuges seine Fahrt auch deutlich besser planen, wenn er über die Zeitpunkte informiert ist, an denen Rastplätze angefahren werden können. Die Erfassung der Rastplätze kann beispielsweise mittels GPS-Daten, Rastplatz-Positionsdaten, Fahrzeiten, Geschwindigkeiten, Verkehrsinformationen und/oder Daten von Parkplatzmeldesystemen erfolgen. Das Rastplatz-Erfassungssystem kann dabei beispielsweise mit einem Navigationssystem des Nutzfahrzeuges gekoppelt sein, um wenigstens einen Teil dieser Informationen zu erhalten. Alternativ und/oder zusätzlich kann auch das Navigationssystem selbst das Rastplatz-Erfassungssystem ausbilden.

Anhand einer Zeichnung wird die Erfindung weiter erläutert.

### Es zeigen:

- Fig. 1: einen Blick in eine Fahrerhauskabine eines LKW mit integrierter Zeitstrahlleiste, und
- Fig. 2 bis 6: unterschiedliche Konfigurationen und Anzeigen im Zeitstrahl einer Zeitstrahlleiste.

In Fig. 1 ist ein Blick in einer schematischen Fahrerhauskabine 1 eines LKW für den Fernverkehr gezeigt mit einem Fahrersitz 2, einem Lenkrad 3, einem Schalthebel 4, einer Liege 5, einer Frontscheibe 6, einer linken A-Säule 7 und einem Armaturenbrett 8. In der A-Säule 7 ist im peripheren Sichtfeld eines Fahrers eine Zeitstrahlleiste 9 integriert, die einen Großteil der A-Säulenlänge einnimmt. Alternativ (oder gegebenenfalls zusätzlich) kann eine Zeitstrahlleiste 9' mit horizontaler Ausrichtung im peripheren Sichtfeld des Fahrer im Armaturenbrett 8 integriert sein.

Der Aufbau der Zeitstrahlleisten 9, 9' sowie Konfigurations- und Anzeigemöglichkeiten werden weiter anhand der Fig. 2 bis 6 erläutert:
Die Zeitstrahlleiste 9 ist als Lichtband, beispielsweise als LED-Lichtband, ausgebildet, dergestalt, dass über die Länge des LED-Lichtbands aufeinanderfolgende LEDs 10, hier beispielhaft jeweils 23 LEDs 10, angeordnet sind, wobei jeweils mehrere aufeinanderfolgende LEDs 10 einen längenvariabel und lagevariabel steuerbaren Zeitstrahlabschnitt bilden.

In Fig. 2 ist in einer Standardkonfiguration jeder LED 10 ein bevorzugt bzw. beispielhafter Zeitwert von 15 Minuten zugeordnet. Auch jede andere Minutenzuordnung wäre möglich, zum Beispiel von 10 oder 20 Minuten, um nur zwei weitere Beispiele zu nennen. Ein Fahrer hat nun beispielhaft in Fig. 2 seinen Tagesfahrplan mit einem Wechsel von Fahrzeiten und Pausenzeiten geplant und mittels einer Eingabeeinheit in die Lenkzeitanzeige eingegeben. Für die Anzeige unterscheiden sich die LEDs für Lenkzeiten (hier schematisch strichliert dargestellt) von den LEDs für Lenkzeitunterbrechungen (hier schematisch als freie Kästchen gezeichnet). Gemäß der Einteilung nach Fig. 2 beabsichtigt der Fahrer ½ Stunde zu fahren, gefolgt von einer Lenkzeitunterbrechung einer ¼ Stunde mit anschließender weiterer halbstündiger Fahrt. Dann beabsichtigt er eine Pause von 1 Stunde zu machen. Dieses Fahrmuster will er auch ersichtlich für die weiteren Stunden beibehalten.

Gemäß Fig. 3 hat ein Fahrer eine andere Einteilung geplant mit jeweils einer dreiviertel Stunde Pause zwischen den Fahrzeiten. Die aktuelle Zeitposition 11 des Fahrers ist mit einer gegenüber den anderen LEDs unterschiedlich herausgehobenen LED angezeigt (hier schematisch als geschwärzte LED 12 dargestellt).

Je nach der gewählten Konfiguration kann die LED 12 den aktuellen Fahrbeginn anzeigen und im weiteren Zeitverlauf (ähnlich wie in Fig. 4) entlang der Zeitstrahlleiste 9 nach rechts wandern.

Alternativ kann in Fig. 3 aber auch eine Konfiguration gewählt sein, bei der die aktuelle Zeitposition 11 und damit die LED 12 immer am linken Nullpunkt verbleibt und der konfigurierte Zeitstrahl (wie mit Pfeil 13 angegeben) nach links wandert, so dass vergangene Zeitperioden nicht mehr angezeigt werden.

In Fig. 4 ist der Zeitstrahl der Zeitstrahlleiste 9 dagegen so konfiguriert, dass der gesamte Zeitplan angezeigt wird, woraus zu erkennen ist, dass gemäß der aktuellen Zeitposition 11 mit der LED 12 der Fahrer bereits 1 ½ Stunden gefahren ist und sich gerade in einem 15-minütigem Lenkzeitintervall vor einer anschließenden ¾-Stunden Fahrt befindet, auf die dann eine Lenkzeitunterbrechung von einer ¾-Stunde folgt. Daran schließt sich wieder eine Lenkzeit von 2 ½ Stunden an.

Fig. 5 zeigt die Zeitstrahlleiste 9 von Fig. 4, wobei ersichtlich der Fahrer bereits eine dreiviertel Stunde weitergefahren ist, wie dies die aktuelle Zeitposition 11 mit der LED 12 zeigt. Der Fahrer befindet sich somit in einem 15-minütigem Lenkzeitintervall unmittelbar vor der Pausenzeit. Um den Fahrer auf dieses Fahrzeitende und eine drohende Fahrzeitüberschreitung deutlich aufmerksam zu machen, wird hier die LED 12 mit einer Blinkfunktion (schematisch dargestellt durch Strahlen 14) angesteuert.

Aus den Fig. 2 bis 6 ergibt sich, dass ein Fahrer individuell seine Lenkzeiten und Lenkzeitunterbrechungen unterschiedlich einteilen kann, um die gesetzlichen Vorschriften zu erfüllen. Gemäß Fig. 6 ist beispielsweise eine relativ lange Lenkzeit mit einer anschließenden langen Lenkzeitunterbrechung geplant. Nach der zugeordneten Lenkzeitanzeige und der aktuellen Zeitposition 11 der LED 12 muss der Fahrer noch eine gute halbe Stunde bis zu einer langen Lenkzeitunterbrechung fahren.

### Bezugszeichenliste

- 1: Fahrerhauskabine
- 2: Fahrersitz
- 3: Lenkrad
- 4: Schalthebel
- 5: Liege
- 6: Frontscheibe
- 7: linke A-Säule
- 8: Armaturenbrett
- 9, 9': Zeitstrahlleiste/LED-Lichtband
- 10: LED
- 11: aktuelle Zeitposition
- 12: LED
- 13: Pfeil
- 14: Strahlen

## Patentansprüche

1. Lenkzeitanzeige für ein Nutzfahrzeug, insbesondere für ein Fahrerhaus (1) eines LKW,
**dadurch gekennzeichnet,**
**dass** die Lenkzeitanzeige eine zeitbasierte Zeitstrahlleiste (9) aufweist,
**dass** aufeinanderfolgende, gesteuert längenvariable und lagevariable Zeitstrahlabschnitte der Zeitstrahlleiste (9), die aufeinanderfolgenden Lenkzeiten und Lenkzeitunterbrechungen entsprechen, mit jeweils zugeordnetem, unterschiedlich visuellem Eindruck anzeigbar sind, und
**dass** die Zeitstrahlleiste segmentiert aus in Reihe angeordneten Leuchtelementen aufgebaut ist, wobei jeweils mehrere aneinandergrenzende Leuchtelemente einen längenvariabel und lagevariabel steuerbaren Zeitstrahlabschnitt bilden.

2. Lenkzeitanzeige nach Anspruch 1, **dadurch gekennzeichnet,**
**dass** die Länge der Zeitstrahlleiste (9) einer bestimmten vorgegebenen oder vorgebbaren Zeit entspricht, so dass die angezeigten Zeitstrahlabschnitte mit ihrer Länge und Lage in der Zeitstrahlleiste entsprechenden Zeitlängen und Zeitlagen zugeordnet sind.

3. Lenkzeitanzeige nach Anspruch 1 oder 2, **dadurch gekennzeichnet, dass** die Leuchtelemente, insbesondere LEDs, für eine, bevorzugt dauerhafte, Anzeige und für eine entsprechend visuelle Zuordnung zu unterschiedlichen Zuständen so steuerbar sind, dass sie in ihrer Lichtemission und/oder Farbe entsprechend variierbar sind und/oder dass sie für eine Blinkfunktion ansteuerbar sind.

4. Lenkzeitanzeige nach einem der vorhergehenden Ansprüche, **dadurch gekennzeichnet, dass** der Maßstab auf der Zeitstrahlleiste so vorgegeben ist, dass jedem Leuchtelement in einer Standardeinstellung eine definierte Zeit, insbesondere eine Zeit von 15 min, zugeordnet ist, so dass die Länge von mehreren, insbesondere vier, aufeinanderfolgenden Leuchtelementen einer definierten Zeitspanne auf der Zeitstrahlleiste entspricht, vorzugsweise dergestalt, dass diese insgesamt in ihrer Länge für einen fahrerrelevanten mehrstündigen Zeitbereich ausgelegt ist.

5. Lenkzeitanzeige nach einem der vorhergehenden Ansprüche, **dadurch gekennzeichnet, dass** die Lenkzeitanzeige weiter eine Eingabeeinheit, eine Auswerteeinheit und eine Steuereinheit umfasst, an die die Zeitstrahlleiste (9) angeschlossen ist.

6. Lenkzeitanzeige nach einem der vorhergehenden Ansprüche, **dadurch gekennzeichnet,**
**dass** die Zeitstrahlleiste (9) eine von einem Bediener, insbesondere von einem Fahrer, mittels einer Eingabeeinheit konfigurierbare, insbesondere unterschiedlich konfigurierbare Baueinheit ist, insbesondere dergestalt, dass der Zeitstrahl, der die Lenkzeiten und Lenkzeitunterbrechungen anzeigt, entsprechend einer geplanten Zeiteinteilung konfigurierbar ist.

7. Lenkzeitanzeige nach einem der vorhergehenden Ansprüche, **dadurch gekennzeichnet, dass** der Zeitstrahl zoombar ist, so dass der Zeitmaßstab auf der Zeitstrahlleiste (9) veränderbar ist, insbesondere dergestalt, dass in einer definiert vorgegebenen Zeitspanne vor einem Lenkzeitende, gegebenenfalls auch automatisch gesteuert, die Auflösung vergrößerbar ist und/oder für Übersichten, insbesondere für gesamte Wochenarbeitszeiten, verkleinerbar ist.

8. Lenkzeitanzeige nach einem der vorhergehenden Ansprüche, **dadurch gekennzeichnet,**
**dass** der Zeitstrahl bezüglich der Uhrzeit so konfigurierbar ist, dass der Zeitstrahl absolut von Lenkzeitbeginn an über einer bestimmten Skala verläuft, und
**dass** im Zeitstrahl die uhrzeitaktuelle Position (11) des Fahrers uhrzeitgesteuert angezeigt wird, insbesondere durch ein Leuchtelement (12) mit einem Blinken und/oder mit unterschiedlicher Farbe und/oder durch eine unterschiedliche Lichtemission angezeigt wird.

9. Lenkzeitanzeige nach einem der vorhergehenden Ansprüche, **dadurch gekennzeichnet,**
**dass** die Anzeige als Ausblick für die kommenden Lenkzeiten und Lenkzeitunterbrechungen konfigurierbar ist, wobei der Beginn des Zeitstrahls als Nullpunkt jeweils der uhrzeitaktuellen Position entspricht und der weitere Zeitstrahl den weiteren Tagesverlauf abbildet, der sich mit fortschreitender Zeit auf den Nullpunkt hin bewegt, und/oder
**dass** die Anzeige für einen Rückblick konfigurierbar ist, wobei insbesondere zur Information des Fahrers während einer Pausenzeit oder am Ende eines Arbeitstages, die Lenkzeiten und Lenkzeitunterbrechungen des vergangenen Tages oder der vergangenen Woche auf dem Zeitstrahl anzeigbar sind.

10. Lenkzeitanzeige nach einem der vorhergehenden Ansprüche, **dadurch gekennzeichnet,**
**dass** die Anzeige mittels einer Auswerte- und Steuereinheit an Fahrverhältnisse und Betriebsbedingungen automatisch anpassbar ist, dergestalt
**dass** eine Dynamikanpassung erfolgt, indem bei aktuellen Änderungen gegenüber einem vorkonfigurierten Zeitplan, der im Zeitstrahl angezeigte Zeitplan aktualisiert wird, und/oder
**dass** eine Warnung, insbesondere durch eine farbliche Veränderung und/oder Blinken im Zeitstrahl bei einer drohenden Überschreitung einer Lenkzeit erfolgt, und/oder ein entsprechender, gegebenenfalls vom Fahrer einstellbarer Hinweis auf ein Lenkzeitunterbrechungsende abgegeben wird.

11. Fahrzeug, insbesondere Nutzfahrzeug, mit einer Lenkanzeige nach einem der vorhergehenden Ansprüche.

12. Fahrzeug nach Anspruch 11, **dadurch gekennzeichnet, dass** die Zeitstrahlleiste (9) im peripheren Sichtfeld eines Fahrers an einem Armaturenbrett (8) des Fahrerhauses (1) angeordnet ist.

13. Fahrzeug nach Anspruch 11 oder 12, **dadurch gekennzeichnet, dass** die Zeitstrahlleiste (9) in einem peripheren Sichtfeld eines Fahrers fahrerhausintegriert angeordnet ist.

## Claims

1. Driving time display for a utility vehicle, in particular for a driver's cab (1) of a lorry, **characterized**
**in that** the driving time display comprises a time-based timeline bar (9),
**in that** successive timeline sections of the timeline bar (9) which have controlled variability of their length and position and correspond to successive driving times and interruptions in driving times, can be displayed with a respectively assigned, different visual impression, and
**in that** the timeline is constructed in segmented fashion of light-emitting elements which are arranged in a row, wherein in each case a plurality of successive light-emitting elements form a timeline section with controllable variability of its length and position.

2. Driving time display according to Claim 1, **characterized**
**in that** the length of the timeline bar (9) corresponds to a specific predefined or predefinable time, so that the displayed timeline sections are assigned to time lengths or time positions corresponding to their length and position in the timeline.

3. Driving time display according to Claim 1 or 2, **characterized in that** the light-emitting elements, in particular LEDs, can be controlled for a preferably continuous display and for a corresponding visual assignment to different states in such a way that they can be correspondingly varied in respect of their light emission and/or colour and/or in such a way that they can be actuated for a flashing function.

4. Driving time display according to one of the preceding claims, **characterized in that** the scale on the timeline is predefined in such a way that a defined time, in particular a time of 15 min, is assigned to each light-emitting element in a standard setting, so that the length of a plurality of, in particular four, successive light-emitting elements corresponds to a defined time period on the timeline, preferably in such a way that in total said timeline is configured in its length for a driver-relevant time period of several hours.

5. Driving time display according to one of the preceding claims, **characterized in that** the driving time display also comprises an input unit, an evaluation unit and a control unit to which the timeline bar (9) is connected.

6. Driving time display according to one of the preceding claims, **characterized**
**in that** the timeline bar (9) is a component which can be configured by an operator, in particular by a driver, by means of an input unit, in particular can be configured differently, in particular in such a way that the timeline which displays the driving times and interruptions in driving time can be configured in accordance with a planned time division.

7. Driving time display according to one of the preceding claims, **characterized in that** the timeline can be zoomed, so that the timescale on the timeline bar (9) can be changed, in particular in such a way that in a time period which is predefined in a defined fashion, before the end of a driving time, the resolution can be increased, if appropriate also with automatic control, and/or can be reduced for overviews, in particular for entire weekly working times.

8. Driving time display according to one of the preceding claims, **characterized**
**in that** the timeline can be configured with respect to the time of day in such a way that the timeline runs absolutely from the start of the driving time over a specific scale, and
**in that** the current position (11) of the driver at a particular time of day is displayed in the timeline with control in respect of the time of day, in particular by means of a light-emitting element (12) with flashing and/or with different colour and/or by means of a different light emission.

9. Driving time display according to one of the preceding claims, **characterized**
**in that** the display can be configured as a forecast for the coming driving times and interruptions in driving time, wherein the start of the timeline corresponds as a zero point to the respective current position in respect of the time of day and the further timeline represents the daily progression which moves towards the zero point as the time progresses, and/or
**in that** the display can be configured for a review, wherein the driving times and interruptions in driving time of the preceding day or of the preceding week can be displayed on the timeline in particular in order to inform the driver during a break time or at the end of a working day.

10. Driving time display according to one of the preceding claims, **characterized**
**in that** the display can be automatically adapted by means of an evaluation and control unit to driving conditions and operating conditions, in such a way
that dynamic adaptation takes place in that when current changes occur with respect to a preconfigured schedule the schedule which is displayed in the timeline is updated, and/or
**in that** a warning is given, in particular, by means of a change in the colour and/or flashing in the timeline when there is an impending possibility of a driving time being exceeded, and/or a corresponding message, which can, if appropriate, be set by the driver, relating to an end of interruption of the driving time issued.

11. Vehicle, in particular utility vehicle, having a driving display according to one of the preceding claims.

12. Vehicle according to Claim 11, **characterized in that** the timeline bar (9) is arranged in the peripheral field of vision of a driver on a dashboard (8) of the driver's cab (1).

13. Vehicle according to Claim 11 or 12, **characterized in that** the timeline bar (9) is arranged integrated into the driver's cab in a peripheral field of vision of a driver.

## Revendications

1. Affichage du temps de conduite pour un véhicule utilitaire, notamment pour une cabine de conducteur (1) d'un camion, **caractérisé en ce que**
l'affichage du temps de conduite comporte une barre de ligne des temps (9), **en ce que** des sections successives de la barre de ligne des temps (9), modifiables en longueur et modifiables en position de manière commandée et correspondant à des temps de conduite et à des interruptions du temps de conduite successifs, peuvent être affichées avec une impression visuelle respective associée différente, et
**en ce que** la barre de ligne des temps est segmentée et se compose d'éléments lumineux disposés en série, dans lequel plusieurs éléments lumineux adjacents forment respectivement une section de ligne des temps qui peut être commandée de manière variable en longueur et variable en position.

2. Affichage du temps de conduite selon la revendication 1, **caractérisé en ce que**
la longueur de la barre de ligne des temps (9) correspond à un certain temps prédéterminé ou pouvant être prédéterminé, de sorte que les sections de temps affichées avec leur longueur et leur position dans la barre de ligne des temps sont associées à des longueurs temporelles et à des positions temporelles correspondantes.

3. Affichage du temps de conduite selon la revendication 1 ou 2, **caractérisé en ce que** les éléments lumineux, en particulier des LED, pour un affichage, de préférence permanent, et pour une association visuelle correspondant à différents états, peuvent être commandés de manière à ce que leur émission lumineuse et/ou leur couleur puisse être modifiée de manière correspondante et/ou à ce qu'ils puissent être commandés pour une fonction de clignotement.

4. Affichage du temps de conduite selon l'une des revendications précédentes, **caractérisé en ce que** l'échelle est prédéterminée sur la barre de ligne des temps de manière à ce qu'un temps défini, notamment un temps de 15 mn, soit associé à chaque élément lumineux dans un réglage standard, de telle sorte que la longueur de plusieurs, en particulier de quatre, éléments lumineux successifs corresponde à une période de temps définie sur la barre de ligne des temps, de préférence de telle sorte que la longueur totale de la barre de ligne des temps soit conçue pour une plage de temps de plusieurs heures pertinente pour le conducteur.

5. Affichage du temps de conduite selon l'une des revendications précédentes, **caractérisé en ce que** l'affichage du temps de conduite comprend en outre une unité d'entrée, une unité d'évaluation et une unité de commande auxquelles est reliée la barre de ligne des temps (9).

6. Affichage du temps de conduite selon l'une des revendications précédentes, **caractérisé en ce que**
la barre de ligne des temps (9) est un module configurable, notamment configurable de différentes manières, par un opérateur, notamment par un conducteur, au moyen d'une unité d'entrée, notamment de telle sorte que la barre de ligne des temps qui affiche les temps de conduite et les interruptions du temps de conduite soit configurable conformément à une répartition temporelle planifiée.

7. Affichage du temps de conduite selon l'une des revendications précédentes, **caractérisé en ce que** la barre de ligne des temps est susceptible d'être soumise à un zoom de manière à ce que l'échelle de temps sur la barre de ligne des temps (9) soit modifiable, en particulier de telle manière qu'au cours d'une période de temps définie et prédéterminée avant la fin d'un temps de conduite, si nécessaire également commandée automatiquement, la résolution puisse être augmentée et/ou puisse être réduite à des fins d'aperçu, notamment pour la totalité des heures de travail hebdomadaires.

8. Affichage du temps de conduite selon l'une des revendications précédentes, **caractérisé**
**en ce que** la barre de ligne des temps est configurable en fonction de l'heure de la journée de telle sorte que la ligne des temps s'étende de manière absolue à partir du début du temps de conduite et au-delà d'une certaine échelle et
**en ce que** la position horaire actuelle (11) du conducteur est affichée dans la ligne des temps de manière commandée en fonction de l'heure, et en ce qu'elle est notamment indiquée par un élément lumineux (12) clignotant et/ou de couleur différente et/ou par une émission lumineuse différente.

9. Affichage du temps de conduite selon l'une des revendications précédentes, **caractérisé**
**en ce que** l'affichage est configurable sous la forme d'un aperçu des temps de conduite et des interruptions du temps de conduite à venir, dans lequel le début de la ligne des temps, en tant que point zéro, correspond respectivement à la position horaire actuelle et la ligne des temps supplémentaire représente la suite de la journée qui se rapproche de zéro au fur et à mesure que le temps avance, et/ou
**en ce que** l'affichage est configurable pour une vue rétrospective, dans lequel, notamment pour informer le conducteur pendant un temps de pause ou à la fin d'une journée de travail, les temps de conduite et les interruptions du temps de conduite du jour précédent ou de la semaine précédente peuvent être affichés sur la ligne des temps.

10. Affichage du temps de conduite selon l'une des revendications précédentes, **caractérisé**
**en ce que** l'affichage peut être automatiquement adapté à des conditions de circulation et à des conditions d'exploitation au moyen d'une unité d'évaluation et de commande,
de manière à ce qu'une adaptation dynamique ait lieu, en actualisant l'horaire affiché dans la ligne des temps lors de modifications actuelles par rapport à un horaire préconfiguré, et/ou
**en ce qu'**un avertissement, notamment par une modification de la couleur et/ou un clignotement dans la ligne des temps, est effectué lorsqu'un temps de conduite est susceptible d'être dépassé, et/ou en ce qu'une indication correspondante de la fin de l'interruption du temps de conduite, le cas échéant réglable par le conducteur, est délivrée.

11. Véhicule, notamment véhicule utilitaire, comportant un affichage de conduite selon l'une des revendications précédentes.

12. Véhicule selon la revendication 11, **caractérisé en ce que** la barre de ligne des temps (9) est disposée dans le champ de vision périphérique d'un conducteur sur un tableau de bord (8) de la cabine de conducteur (1).

13. Véhicule selon la revendication 11 ou 12, **caractérisé en ce que** la barre de ligne des temps (9) est disposée dans un champ de vision périphérique d'un conducteur de manière intégrée dans la cabine de conducteur.
